# EUROPÄISCHE PATENTSCHRIFT

(11) **EP 0 172 986 B1**
(45) Veröffentlichungstag und Bekanntmachung des Hinweises auf die Patenterteilung: **27.12.1990**
(21) Anmeldenummer: 85103785.3
(22) Anmeldetag: 29.03.1985
(51) Int. Cl.: H01H 33/66

(54) **Antriebsvorrichtung für einen elektrischen Schalter mit Druckkontakten, insbesondere für einen Vakuumschalter**
Operating device for an electrical switch with pressure contacts, particularly for a vacuum switch
Dispositif de commande pour un interrupteur électrique à contacts à pression, en particulier pour un interrupteur sous vide

(30) Priorität: 31.08.1984 CH 4167/84
(43) Veröffentlichungstag der Anmeldung: 05.03.1986
(73) Patentinhaber: Sprecher Energie AG, CH-5036 Oberentfelden (CH)
(72) Erfinder: Wüthrich, Hans-Rudolf, CH-5036 Oberentfelden (CH)
(74) Vertreter: Patentanwälte Schaad, Balass, Menzl & Partner AG

(56) Entgegenhaltungen:
- DE-C- 578 730
- DE-C- 2 739 811
- DE-U- 8 109 229
- US-A- 4 225 765

## Beschreibung

Die Erfindung betrifft eine Antriebsvorrichtung für einen elektrischen Schalter mit Druckkontakten, insbesondere für einen Vakuumschalter, nach dem Oberbegriff des Patentanspruches 1.

Eine derartige Antriebsvorrichtung ist beispielsweise aus dem DE-GM 81 09 229.6 bekannt geworden. Bei dieser bekannten Antriebsvorrichtung weist das Hebelwerk einen Winkelhebel auf. Im Endbereich des einen Armes dieses Winkelhebels ist eine S-förmige Kulisse ausgebildet, in die ein ortsfest verankerter Zapfen angreift, während am Ende des anderen Armes die Antriebsstange angelenkt ist. Die Schwenkachse des Winkelhebels ist an einem Stössel befestigt, der koaxial zum Kontaktstössel und wie dieser längsverschiebbar ist. Wird der Winkelhebel verschwenkt, hebt oder senkt sich dessen Schwenkachse, da ja ein ortsfester Zapfen in die S-förmige Kulisse eingreift. Namentlich wenn der ortsfeste Zapfen im mittleren Bereich der S-förmigen Kulisse ist, die Antriebsvorrichtung sich also zwischen der Ein-und Ausschaltstellung (oder umgekehrt) befindet, erzeugt die von der den Stössel umgebenden Druckfeder ausgehende Gegenkraft im Zusammenwirken mit der S-förmigen Kulisse auf die am Stössel befestigte Schwenkachse des Winkelhebels Scherkräfte, die nicht nur durch diese Schwenkachse, sondern auch durch die Führung de Stössels aufzunehmen sind und ausserdem den Stössel auf Biegung beanspruchen.

Bezüglich der auf den Stössel wirkenden Scherkräfte gilt ähnliches für die der US-PS 4.225.765 entnehmbare Antriebsvorrichtung für einen Vakuumschalter, wobei dort aber keine S-förmige Kulisse vorhanden ist.

Es ist daher ein Zweck der Erfindung, eine Antriebsvorrichtung der eingangs genannten Art zu schaffen, die ohne Winkelhebel auskommt, also eines geringeren technischen Aufwandes bedarf, und bei der die bei einem Schalthub auftretenden Kräfte, insbesondere die Scher- oder Querkräfte besser beherrschbar sind.

Zu diesem Zweck weist die vorgeschlagene Antriebsvorrichtung die im Kennzeichen des Patentanspruches 1 definierten Merkmale auf.

Bevorzugte Ausführungsformen sind in den abhängigen An sprüchen definiert.

Ein Ausführungsbeispiel der vorgeschlagenen Antriebsvorrichtung ist nachstehend anhand der Zeichnung näher beschrieben. Es zeigt:
Fig. 1 einen Schnitt längs der Linie I-I der Fig. 2, wobei allerdings der Pleuel ungeschnitten dargestellt ist, und
Fig. 2 einen Schnitt längs der Linie 11-11 der Fig. 1.

Die dargestellte Antriebsvorrichtung 10 besitzt ein kastenförmiges Gehäuse 11, auf dem eine nur teilweise sichtbare Vakuumschaltröhre 12 eines Vakuumschalters abgestützt ist und die ihrerseits über einen Tragisolator 13 an der Rückwand eines Antriebes (nicht dargestellt) verankert ist. Der Tragisolator 13 ist an der Stirnwand des Gehäuses 11 verankert, während die Seitenwände des letzteren mit 15 und 16 bezeichnet sind.

Aus der Vakuumschaltröhre 12, die die Schaltkontakte des Vakuumschalters enthält, ist ein Kontaktstössel 17, der das bewegliche Kontaktstück (nicht dargestellt) trägt, vakuumdicht, jedoch längsverschiebbar herausgeführt. Das untere, freie Ende des Kontaktstössels 17 trägt einen rechtwinklig zu diesem verlaufenden Führungsstift 18, der sich beiderends durch in den Seitenwänden 15, 16 ausgebildete parallel zur Bewegungsrichtung des Kontaktstössels 17 verlaufende Langlöcher 19, 20 hindurcherstreckt und daselbst z.B. mittels Splinte 21' oder ähnlichen Sicherungselemente gesichert ist.

An dem Führungsstift 18 ist über Langlöcher 21, 22, die in den Schenkeln 23, 24 seines gegabelten Endes ausgebildet sind, ein Pleuel 25 angelenkt. Dieses gegabelte Ende des Pleuels 25 ist von einer auf diesem verschiebbaren Hülse 26 umgeben, die spielfrei vom Führungsstift 18 quer durchsetzt ist. Das untere Ende des Pleuels 25 weist eine Schulter 27 auf und ist ebenfalls gegabelt. Die beiden Schenkel 28, 29 am unteren Ende des Pleuels 25 sind spielfrei von einem zum Führungsstift 18 parallelen Zapfen 30 durchsetzt, der sich beiderends durch in den Seitenwänden 15,16 ausgebildete, unter sich kongruente, S-förmig geformte Schlitze 31, 32 hindurcherstreckt und daselbst ebenfalls durch Splinte 33 gesichert ist. Die beiden S-förmigen Schlitze 31, 32 bilden zusammen die S-förmige Kulisse.

Die beiden Schenkel 28,29 am unteren Ende des Pleuels 25 umgreifen das eine Ende 34 einer Antriebsstange aus elektrisch isolierendem Material, in welche der Zapfen 30 eingepresst ist und welche mittels eines nicht dargestellten Antriebsaggregates im Sinne des Doppelpfeiles 36 hin und her verschiebbar ist.

Der Pleuel 25 ist von einer Druckfeder 37 umgeben, die einerends auf der Schulter 27 und andernends an der unteren Stirnseite der Hülse 26 abgestützt ist. Somit wirkt die Druckfeder über die Hülse 26, die bezüglich des Kontaktstössels 17 wohl verschwenkbar aber nicht axial verschiebbar ist und über den Führungsstift 18 auf den Kontaktstössel 17.

In Fig. 1 ist in ausgezogenen Linien die Einschaltstellung gezeigt. Man erkennt, dass der Führungsstift 18 nicht an dem unteren Ende der Langlöcher 21,22 anliegt. Der Pleuel 25 ist daher nicht belastet. Die in Einschaltstellung gespannte Druckfeder 37 wirkt auf die Hülse 26 und über diese auf den Führungsstift 18, der sich aber dank der Langlöcher 21, 22 nur parallel zur Bewegungsrichtung des Kontaktstössels bewegen kann. Dies bedeutet, dass, obwohl in Einschaltstellung die Druckfeder 37 in einem Winkel zum Kontaktstössel steht, dieser nur der in seiner Verschiebungsrichtung wirksamen Kraftkomponente ausgesetzt ist, während die quer dazu gerichete Kraftkomponente über die Enden des Führungsstiftes 18 in den Langlöchern 19,20 abgestützt ist. Der Kontaktstössel erfährt keinerlei Biegebeanspruchung.

Zieht man die Antriebsstange 35 in Fig. 1 nach rechts in die strichpunktiert gezeigte Ausschaltstellung,folgt das untere Ende des Pleuels 25 unter Verschwenkung um den Führungsstift 18 dem Verlauf der Kulisse 31, 32. Die Druckfeder 37 entspannt sich, und, da der Führungsstift 18 zum Anschlagen an die oberen Enden der Langlöcher 21, 22 kommt, wird auch dieser und mit ihm der Kontaktstössel 17 nach unten gezogen.

Zu beachten ist, dass jene Bereiche der Kulisse 31, 32, die der Ein- bzw. Ausschaltstellung entsprechen, einen Verlauf haben, der rechtwinklig zum Verlauf des Pleuels 25 in der entsprechenden Schaltstellung ist. Dies heisst aber, dass sowohl in Ein- als auch in Ausschaltstellung die Antriebsstange 35 unbelastet bleibt.

Besonders zweckmässig ist es, wenn die Antriebsvorrichtung 10 so ausgelegt wird, dass die Kontakte des Vakuumschalters dann in Berührung gelangen, wenn der Pleuel 25 in einer mit der Verschieberichtung des Kontaktstössels 17 fluchtenden Stellung ist, wie in Fig. 1 mit der gestrichelten Linie 38 angegeben. Dies kann beispielsweise mit einer Veränderung der Länge des nach aussen geführten Endes des Kontaktstössels 17, beispielsweise mit einer Stellmutter 39 eingestellt sind.

Zweckmässig ist es auch, die Länge der entspannten Druckfeder 37 so zu wählen, dass sie in Ausschaltstellung bereits vorgespannt ist und im Zuge des Einschalthubes weiter gespannt wird, wenn der Pleuel 25 (in Fig. 1 von rechts kommend) sich der durch die gestrichelte Linie 38 angedeuteten Lage nähert. Dementsprechend ergibt sich eine flache Federcharakteristik und der Kontaktdruck ist auch bei Abbrand der Kontaktstücke gewährleistet, ohne dass das die Antriebsstange 35 treibende Antriebsaggregat eine merkbar grössere Antriebsleistung zu erbringen hätte.

## Patentansprüche

1. Antriebsvorrichtung für einen elektrischen Schalter mit Druckkontakten, insbesondere für einen Vakuumschalter, mit einer hin und her antreibbaren Antriebsstange (35), die über ein Hebelwerk und eine Kulisse (31, 32) an den längsverschiebbar geführten Kontaktstössel (17) des Schalters gekoppelt ist, und mit einer im Zuge eines Einschalthubes spannbaren, auf den Kontaktstössel (17) wirkenden Druckfeder (37), dadurch gekennzeichnet, dass das Ende der im wesentlichen rechtwinklig zur Bewegungsrichtung des Kontaktstössels (17) verlaufenden Antriebsstange (35) einen in die ortsfest angeordnete Kulisse (31, 32) eingreifenden Zapfen (30) trägt, an dem das eine Ende (28, 29) eines Pleuels (25) angelenkt ist, dessen anderes Ende (23, 24) über eine Schleppverbindung (21, 22) am Kontaktstössel (17) angelenkt ist, während die mit dem Pleuel (25) verschwenkbare Druckfeder (37) einerends an diesem im Bereich seiner Anlenkstelle an der Antriebsstange (35) und andernends über ein Kopplungsstück (26) am Kontaktstössel (17) abgestützt ist, und dass die Kulisse (31, 32) so geformt ist, dass deren Verlauf in dem der Einschaltstellung entsprechenden Bereich rechtwinklig zur Richtung des Pleuels (25) ist.

2. Antriebsvorrichtung nach Patentanspruch 1, dadurch gekennzeichnet, dass an dem Ende des Kontaktstössels, an dem die Schleppverbindung angelenkt ist (17) ein rechtwinklig zu diesem sowie parallel zum Zapfen (30) verlanfender Führungsstift (18) befestigt ist, dass der Pleuel (25) an seiner Anlenkstelle am Kontaktstössel (17) wenigstens ein vom Führungsstift (18) durchsetztes Langloch (21, 22) aufweist, wobei beide Enden des Führungsstiftes (18) je in einer ortsfesten, parallel zur Bewegungsrichtung des Kontaktstössels (17) verlaufenden Führung (19, 20) geführt sind.

3. Antriebsvorrichtung nach Patentanspruch 2, dadurch gekennzeichnet, dass das am Kontaktstössel (17) angelenkte Ende des Pleuels (25) gegabelt und von einer Hülse umgeben ist, die quer und spielfrei vom Führungsstift (18) durchsetzt ist, wobei die Druckfeder auf einer Stirnseite der Hülse abgestützt ist.

4. Antriebsvorrichtung nach Patentanspruch 1, dadurch gekennzeichnet, dass der Pleuel_{'} (25) an seiner Anlenkstelle am Zapfen (30) die Antriebsstange (35) umgreift, während der Zapfen (30) über beide Seiten des Endes des Pleuels (25) verlängert ist und mit seinen Enden in die Kulisse bildende Schlitze (31, 32) eingreift, die in gegenüberliegenden Wänden (15, 16) des Gehäuses (11) der Antriebsvorrichtung ausgebildet sind.

5 Antriebsvorrichtung nach einem der Patentansprüche 2 bis 4, dadurch gekennzeichnet, dass die Führungen für die Enden des Führungsstiftes (18) geradlinige Schlitze (19, 20) sind, die in denselben Wänden (15, 16) wie die die Kulisse bildenden Schlitze (31, 32) ausgebildet sind.

6. Antriebsvorrichtung nach einem der Patentansprüche 1-5, dadurch gekennzeichnet, dass die Druckfeder (37) eine den Pleuel (25) umgebende Schraubenfeder (37) oder ein Tellerfederpaket ist.

7. Antriebsvorrichtung nach einem der Patentansprüche 1-6, dadurch gekennzeichnet, dass die Kulisse (31, 32) 10 derart geformt ist, dass die Druckfeder (37) vor Erreichen der Einschaltstellung stärker gespannt ist als in Einschaltstellung.

## Revendications

1. Dispositif de commande pour un interrupteur électrique à contacts à pression, en particulier pour un interrupteur à vide, comprenant une tige de commande (35) pouvant être animée d'un mouvement alternatif et couplée, par l'intermédiaire d'un mécanisme de leviers et d'une coulisse (31, 32), avec le poussoir de contact (17) de l'interrupteur guidé de façon mobile dans le sens longitudinal, et un ressort de compression (37) pouvant être tendu au cours d'une course de fermeture et agissant sur le poussoir de contact (17), caractérisé en ce que l'extrémité de la tige de commande (35) qui s'étend sensiblement perpendiculairement à la direction de mouvement du poussoir de contact (17) porte un tourillon (30) qui s'engage dans la coulisse (31, 32) disposée de manière stationnaire et sur lequel est articulée l'une des extrémités (28, 29) d'un bielle (25) dont l'autre extrémité (23, 24) est articulée sur le poussoir de contact (17) par l'intermédiaire d'un assemblage d'entraînement (21, 22), tandis que le ressort de compression (37) pivotant avec la bielle (25) prend appui sur celle-ci dans la région de son articulation sur la tige de commande (35) d'une part et, par l'intermédiaire de l'élément d'accouplement (26), sur le poussoir de contact (17) d'autre part; et que la coulisse (31,32) est conformée de telle façon qu'elle s'étend, dans la région correspondant à la position de fermeture, perpendiculairement à la direction de la bielle (25).

2. Dispositif de commande selon la revendication 1, caractérisé en ce qu'à l'extrémité du poussoir de contact (17) sur laquelle est articulé l'assemblage d'entraînement est fixé un goujon de guidage (18) orienté perpendiculairement audit poussoir de contact et parallèlement au tourillon (30); que la bielle (25) comprend, à son point d'articulation sur le poussoir de contact (17), au moins un trou oblong (21, 22) traversé par le goujon de guidage (18), les deux extrémités du goujon de guidage (18) étant guidées respectivement dans un guidage (19, 20) fixe qui s'étend parallèlement à la direction de mouvement du poussoir de contact (17).

3. Dispositif de commande selon la revendication 2, caractérisé en ce que l'extrémité de la bielle (25) articulée sur le poussoir de contact (17) est conformée en fourche et entourée d'une douille qui est traversée transversalement et sans jeu par le goujon de guidage (18), le ressort de compression prenant appui sur l'une des faces frontales de la douille.

4. Dispositif de commande selon la revendication 1, caractérisé en ce que la bielle (25) entoure à son point d'articulation sur le tourillon (30) la tige de commande (35), tandis que la tourillon (30) est prolongé au-delà des deux côtés de l'extrémité de la bielle (25) et s'engage avec ses extrémités dans des fentes (31, 32) qui forment la coulisse et qui sont conformées dans les parois (15, 16) opposées du coffret (11) du dispositif de commande.

5. Dispositif de commande selon l'une des revendications 2 à 4, caractérisé en ce que les guidages pour les deux extrémités du goujon de guidage (18) sont constitués par des fentes rectilignes (19, 20) qui sont conformées dans les mêmes parois (15, 16) que les fentes (31, 32) qui forment la coulisse.

6. Dispositif de commande selon l'une des revendications 1 à 5, caractérisé en ce que le ressort de compression (37) est un ressort à boudin (37) ou un paquet de rondelles-ressorts qui entoure la bielle (25).

7. Dispositif de commande selon l'une des revendications 1 à 6, caractérisé en ce que la coulisse (31,32) est conformée de telle façon que le ressort de compression (37) est tendu davantage avant d'atteindre la position de fermeture que dans la position de fermeture.

## Claims

1. Operating device for an electrical switch with pressure contacts, in particular for a vacuum switch, with an actuating rod (35) which can be driven to and fro and which is coupled, by way of a lever mechanism and a link member (31, 32), to the longitudinally slidingly guided contact tappet (17) of the switch, and with a compression spring (37) which is tensionable in the course of a switch-on stroke and which acts upon the contact tappet (17), characterised in that the end of the actuating rod (35), which rod extends substantially at right angles to the direction of movement of the contact tappet (17), carries a pivot pin (30) which engages in the fixedly arranged link member (31, 32) and on which pin there is articulated one end (28, 29) of a connecting rod (25) whose other end (23, 24) is articulated on the contact tappet (17) by way of a free-play linkage (21, 22), whereas the compression spring (37), which is pivotable with the connecting rod (25), is supported on the latter at one end, in the region of its point of articulation on the actuating rod (35), and at the other end is supported on the contact tappet (17) by way of a coupling member (26), and in that the link member (31, 32) is shaped in such a manner that its course in the region corresponding to the switch-on position is at right angles to the direction of the connecting rod (25).

2. Operating device according to claim 1, characterised in that on the end of the contact tappet (17), whereon the free-play linkage is articulated, there is secured a guide pin (18) which extends at right angles to said tappet and parallel to the pivot pin (30); that the connecting rod (25) has, on its point of articulation on the contact tappet (17), at least one slot (21, 22) through which the guide pin (18) passes, and both ends of the guide pin (18) are each guided in a fixedly- arranged guide means (19, 20) which extends parallel to the direction of movement of the contact tappet (17).

3. Operating device according to claim 2, characterised in that the end of the connecting rod (25) which is articulated on the contact tappet (17) is forked, and is surrounded by a sleeve through which the guide pin (18) passes transversely and without play, the compression spring being supported on a front side of the sleeve.

4. Operating device according to claim 1, characterised in that the connecting rod (25), at its point of articulation on the pivot pin (30), engages around the actuating rod (35), whereas the pivot pin (30) projects beyond both sides of the end of the connecting rod (25) and engages with its ends in the slots (31, 32) which form the link member and which are constructed in oppositely located walls (15, 16) of the housing (11) of the operating device.

5. Operating device according to any one of the claims 2 to 4, characterised in that the guide means for the ends of the guide pin (18) are rectilinear slots (19, 20) which are constructed in the same walls (15,16) as the slots (31, 32) which form the link member.

6. Operating device according to any one of the claims 1 to 5, characterised in that the compression spring (37) is a coil spring (37) which surrounds the connecting rod (25), or is a set of plate springs.

7. Operating device according to any one of the claims 1 to 6, characterised in that the link member (31, 32) is shaped in such a manner that the compression spring (37) is more strongly tensioned before reaching the switch-on position than is the case when it is in the switch-on position.
